# FASCICULE DE BREVET EUROPEEN

(11) **EP 2 876 505 B1**
(45) Date de publication et mention de la délivrance du brevet: **14.11.2018**
(21) Numéro de dépôt: 13193627.0
(22) Date de dépôt: 20.11.2013
(51) Int. Cl.: G04B 17/32

(54) **Porte-piton d'horlogerie à vis**
Spiralklötzchen-Träger mit Schrauben für Uhr
Clock stud holder with screw

(43) Date de publication de la demande: 27.05.2015
(73) Titulaire: ETA SA Manufacture Horlogère Suisse, 2540 Grenchen (CH)
(72) Inventeur: Courvoisier, Raphaël, 2035 Corcelles (CH); Rüfenacht, Christian, 2503 Bienne (CH)
(74) Mandataire: Giraud, Eric

(56) Documents cités:
- EP-A1- 2 290 477
- CH-A- 332 548
- DE-U1-202010 014 253

## Description

### Domaine de l'invention

L'invention concerne un ensemble de maintien ou d'appui d'un ressort spiral d'horlogerie, comportant d'une part un piton comportant au moins une surface d'orientation définissant une direction de maintien ou d'appui d'un dit ressort spiral, et d'autre part un porte-piton, lequel porte-piton comporte :
- un premier logement de réception dudit piton;
- des moyens de fixation dudit piton comportant une vis d'axe orthogonal à celui dudit piton et comportant une tête de vis, ladite vis traversant, au moins partiellement, ledit piton pour son maintien en position indexée et de blocage ;
- des moyens de fixation pour la fixation dudit porte-piton à un mécanisme d'échappement.

L'invention concerne encore un mécanisme d'échappement d'horlogerie comportant au moins un tel ensemble.

L'invention concerne encore un mouvement d'horlogerie comportant au moins un tel mécanisme d'échappement.

L'invention concerne encore une pièce d'horlogerie comportant au moins un tel mouvement.

L'invention concerne le domaine des mécanismes d'échappement d'horlogerie comportant un ressort-spiral.

### Arrière-plan de l'invention

Sur de nombreux calibres de très grandes série, le piton, constituant le point d'attache externe du ressort-spiral, est clipé sur un porte-piton qui est une pièce plate étampée.

Sur des réalisations haut de gamme, le piton est vissé dans un porte-piton qui est un composant usiné. La vis de fixation travaille alors entre son pied et ses filets. La tête n'est jamais bloquée, ce qui entraîne des casses régulières, suite aux efforts de torsion subis lorsque le pied est bloqué sur le piton, et quand l'opérateur continue à visser.

Le document DE 20 2010 014253 U1 au nom de DAMASKO décrit un piton avec réglage radial par rapport au coq. Le piton taraudé axialement coopère avec une vis cylindrique, dont la tête circule dans une rainure oblongue fraisée.

Le document EP 2 290 477 A1 au nom de GLASHÜTTE UHRENBETRIEB décrit un porte-piton qui comporte un taraudage de fixation de la vis de maintien du piton, laquelle coopère avec un chambrage de ce piton, sur une partie de l'épaisseur de celui-ci.

### Résumé de l'invention

L'invention se propose de créer un piton modifié, afin de corriger l'utilisation de la vis, afin qu'elle puisse travailler normalement, par déformation élastique, entre sa tête et ses filets. Il s'agit, ainsi, de réduire les risques de casse, tout en conservant la structure haut de gamme d'un porte-piton à vis.

A cet effet, l'invention concerne un ensemble de maintien ou d'appui d'un ressort spiral d'horlogerie, selon la revendication 1.

L'invention concerne encore un mécanisme d'échappement d'horlogerie comportant au moins un tel ensemble.

L'invention concerne encore un mouvement d'horlogerie comportant au moins un tel mécanisme d'échappement.

L'invention concerne encore une pièce d'horlogerie comportant au moins un tel mouvement, caractérisée en ce qu'elle est une montre.

### Description sommaire des dessins

D'autres caractéristiques et avantages de l'invention apparaîtront à la lecture de la description détaillée qui va suivre, en référence aux dessins annexés, où :
- la figure 1 représente, de façon schématisée et en vue en plan, un ensemble de maintien de ressort-spiral selon l'art antérieur, comportant un porte-piton, un piton logé dans un alésage du porte-piton, et une vis engagée dans un taraudage du porte-piton et venant en appui sur le piton ;
- la figure 2 est une section, dans un plan passant par l'axe de vis et l'axe du piton, de l'ensemble de la figure 1 ;
- la figure 3 représente, de façon schématisée et en perspective éclatée, l'ensemble de la figure 1 ;
- la figure 4 représente, de façon analogue à la figure 1, un exemple ne faisant pas partie de l'invention où la vis traverse un alésage du porte-piton et coopère avec un taraudage du piton ;
- la figure 5 représente, de façon analogue à la figure 2, l'ensemble de la figure 4 ;
- la figure 6 représente, de façon analogue à la figure 3, l'ensemble de la figure 4 ;
- la figure 7 représente, de façon analogue à la figure 1, un mode de réalisation, selon l'invention, où la vis traverse un alésage du piton et coopère, du côté opposé à sa tête, avec un taraudage du porte-piton ;
- la figure 8 représente, de façon analogue à la figure 2, l'ensemble de la figure 7 ;
- la figure 9 représente, de façon analogue à la figure 3, l'ensemble de la figure 7 ;
- la figure 10 est un schéma-blocs représentant une pièce d'horlogerie comportant un mouvement lequel comporte un mécanisme d'échappement incluant un ressort-spiral maintenu par un ensemble selon l'invention.

### Description détaillée des modes de réalisation préférés

L'invention concerne un ensemble 20 de maintien ou d'appui d'un ressort spiral 21 d'horlogerie, comportant un piton 1 et un porte-piton 2.

Ce porte-piton 2 comporte :
- un premier logement 3 de réception du piton 1 ;
- des moyens de fixation 4 du piton 1 comportant au moins une vis 5 ;
- et des moyens de fixation 6 du porte-piton 2 à un mécanisme d'échappement 30.

Le piton 1 comporte au moins une surface d'orientation 7 définissant une direction de maintien ou d'appui d'un tel ressort spiral 21.

La figure 1 illustre l'art antérieur, avec un piton 1 logé dans un alésage 3 du porte-piton 2, et une vis 5 engagée dans un taraudage 21 du porte-piton 2 et venant en appui sur le piton 1 au niveau d'une face latérale.

Selon l'invention, cette au moins une vis 5 traverse le piton 1 pour son maintien en position indexée et de blocage.

Selon un exemple ne faisant pas partie de l'invention, tel que visible sur les figures 4 à 6, le piton 1 comporte au moins un taraudage 8 coopérant avec cette au moins une vis 5. Ce taraudage 8 constitue la surface d'orientation 7.

Et ce porte-piton 1 comporte:
- un premier alésage 11 pour le passage de chaque au moins une vis 5 ;
- une première face d'appui 110 pour l'appui en butée d'une tête de vis 51 que comporte cette au moins une vis 5, cette face d'appui 110 étant disposée à l'entrée du premier alésage 11, du côté opposé au premier logement 3 du piton 1.

La tête de vis 51 vient en appui sur la première face d'appui 110 du porte-piton 2. Dans cet exemple, la vis 5 est utilisée de manière conventionnelle, en faisant travailler ses filets par déformation élastique. Le piton 1 n'est plus poussé contre le porte-piton 2 comme dans l'art antérieur, mais il est tiré vers le porte-piton 2 par la vis 5. L'orientation est donnée par la tête de vis 51, qui détermine l'orientation de la vis 5 et donc du taraudage 8 du piton, qui constitue la surface d'orientation 7 du piton 1 pour le maintien du ressort-spiral 21.

Le porte-piton 2 peut comporter un dégagement afin de pouvoir régler le plat du spiral par le desserrage de la vis. En effet, les horlogers veillent à toujours positionner le spiral de manière à ce qu'il soit le plus plat possible. Si le point d'attache sur le piton est, par exemple, plus bas que le point d'attache sur l'axe de balancier, le spiral aura tendance à prendre une forme de parapluie. Pour corriger ce phénomène, l'horloger desserre la vis du piton et remonte le piton jusqu'au moment où les deux points d'attache se trouvent à la même hauteur, et le spiral est ainsi remis à plat. Mais ce réglage n"est possible que dans le cas où le piton peut se déplacer dans le porte piton. Dans l'exemple de la figure 5, le piton ne peut se déplacer que vers le bas ; dans ce cas, la position nominale du piton devrait être choisie de manière à ce que la vis soit centrée dans l'ouverture afin de permettre une correction dans les deux directions.

Dans le mode de réalisation de l'invention, selon la figure 8, le trou traversant le piton empêche le déplacement. Un réglage n'est pas possible dans une version à trou cylindrique ; dans une variante, un oblong autorise ce réglage en hauteur.

De préférence, dans l'exemple selon les figures 4 à 6, la vis 5 est unique, ainsi que le taraudage 8 du piton 1.

Selon le mode de réalisation, selon l'invention, tel que visible sur les figures 7 à 9, le piton 1 comporte au moins un deuxième logement 12 pour le passage sans contact de cette au moins une vis 5, et ce porte-piton 1 comporte :
- d'un premier côté 13 du premier logement 3 du piton 1, un taraudage 14 coopérant avec cette au moins une vis 5 ;
- d'un deuxième côté 15 du premier logement 3 du piton 1, un troisième alésage pour le passage d'une tête de vis 51 que comporte cette au moins une vis 5, cette tête de vis 51 coopérant en appui avec la surface d'orientation 7 du piton 1 constituée par un plat 16.

Dans ce mode, le piton 1 est poussé contre le porte-piton 2 par la vis 5, et l'orientation est donnée par la tête de vis 51.

Dans une première variante de ce mode, pour permettre un réglage en hauteur du piton 1, cet au moins un deuxième logement 12 est oblong dans une direction perpendiculaire à celle de cette au moins une vis 5, pour le réglage en hauteur dudit piton 1.

Dans une deuxième variante de ce mode, pour permettre un réglage en hauteur du piton 1 comme exposé ci-dessus, cet au moins un deuxième logement 12 est dimensionné plus grand que le diamètre extérieur du filetage de cette au moins une vis 5, notamment sous forme d'un oblong, avec un jeu J de réglage pour le réglage en hauteur du piton 1. La tête de vis 51 est d'un diamètre dimensionné pour rester en appui sur la périphérie du deuxième logement 12 en toute position de réglage du piton 1.

De préférence, dans ce mode, la vis 5 est unique, ainsi que le deuxième logement 12 du piton 1.

L'invention concerne encore un mécanisme d'échappement 30 d'horlogerie comportant au moins un tel ensemble 20.

L'invention concerne encore un mouvement d'horlogerie 40 comportant au moins un tel mécanisme d'échappement 30.

L'invention concerne encore une pièce d'horlogerie 50 comportant au moins un tel mouvement 40. De façon particulière, cette pièce 50 est une montre.

L'invention apporte différents avantages :
- la vis ne travaille pas en torsion, mais en traction, et les risques de casse de la vis sont réduits ;
- le maintien du réglage est assuré, et permet l'intégration dans un mouvement haut de gamme ;
- dans le mode de réalisation proposé, un réglage en hauteur est possible ;
- l'ensemble porte-piton selon l'invention est interchangeable avec un porte-piton de l'art antérieur, ce qui permet l'amélioration de mouvements existants.

## Revendications

1. Ensemble (20) de maintien ou d'appui d'un ressort spiral (21) d'horlogerie, comportant, d'une part un piton (1) comportant au moins une surface d'orientation (7) définissant une direction de maintien ou d'appui d'un dit ressort spiral (21), et d'autre part un porte-piton (2), lequel porte-piton (2) comporte :
- un premier logement (3) de réception dudit piton (1) ;
- des moyens de fixation (4) dudit piton (1) comportant une vis (5) d'axe orthogonal à celui dudit piton (1) et comportant une tête de vis (51), ladite vis (5) traversant ledit piton (1) pour son maintien en position indexée et de blocage ;
- des moyens de fixation (6) pour la fixation dudit porte-piton (2) à un mécanisme d'échappement (30) ; **caractérisé en ce que** ledit piton (1) comporte un deuxième logement (12) pour le passage sans contact de ladite vis (5), et **en ce que** ledit porte-piton (2) comporte, de part et d'autre dudit premier logement (3) de réception dudit piton (1) :
- d'un premier côté (13) dudit premier logement (3) de réception dudit piton (1), un taraudage (14) agencé pour coopérer avec le filetage de ladite vis (5) ;
- d'un deuxième côté (15) dudit premier logement (3) de réception dudit piton (1), un alesage pour le passage de ladite tête de vis (51) laquelle est agencée pour coopérer en appui avec ladite surface d'orientation (7) dudit piton (1) constituée par un plat (16).

2. Ensemble (20) selon la revendication 1, **caractérisé en ce que** ledit deuxième logement (12) est oblong dans une direction perpendiculaire à celle de ladite vis (5), pour le réglage en hauteur dudit piton (1).

3. Ensemble (20) selon la revendication 1 ou 2, **caractérisé en ce que** ledit deuxième logement (12) est dimensionné plus grand que le diamètre extérieur du filetage de ladite vis (5), avec un jeu (J) de réglage pour le réglage en hauteur dudit piton (1), ladite tête de vis (51) étant d'un diamètre dimensionné pour rester en appui sur la périphérie dudit deuxième logement (12) en toute position de réglage dudit piton (1).

4. Mécanisme d'échappement (30) d'horlogerie comportant au moins un ensemble (20) selon l'une des revendications précédentes.

5. Mouvement d'horlogerie (40) comportant au moins un mécanisme d'échappement (30) selon la revendication 5.

6. Pièce d'horlogerie (50) comportant au moins un mouvement (40) selon la revendication 6, **caractérisée en ce qu'**elle est une montre.

## Patentansprüche

1. Anordnung (20) zum Halten oder Abstützen einer Uhrenspiralfeder (21), umfassend einerseits ein Spiralklötzchen (1), das mindestens eine Orientierungsfläche (7) aufweist, die eine Halte- oder Abstützrichtung einer Spiralfeder (21) definiert, und andererseits einen Spiralklötzchenträger (2), wobei der Spiralklötzchenträger (2) umfasst:
- einen ersten Aufnahmeraum (3) für die Aufnahme des Spiralklötzchens (1);
- Mittel (4) zum Befestigen des Spiralklötzchens (1), die eine Schraube (5) mit einer zu jener des Spiralklötzchens (1) senkrechten Achse und einem Schraubenkopf (51) aufweisen, wobei die Schraube (5) durch das Spiralklötzchen (1) verläuft, um es an einer indexierten Blockierposition zu halten;
- Befestigungsmittel (6) zum Befestigen des Spiralklötzchenträgers (2) an einem Hemmungsmechanismus (30);
**dadurch gekennzeichnet, dass** das Spiralklötzchen (1) einen zweiten Aufnahmeraum (12) für den berührungslosen Durchgang der Schraube (5) umfasst und dass der Spiralklötzchenträger (2) beiderseits des ersten Aufnahmeraums (3) für die Aufnahme des Spiralklötzchens (1) Folgendes umfasst:
- auf einer ersten Seite (13) des ersten Aufnahmeraums (3) für die Aufnahme des Spiralklötzchens (1) ein Innengewinde (14), ausgelegt, mit dem Außengewinde der Schraube (5) zusammenzuwirken;
- auf einer zweiten Seite (15) des ersten Aufnahmeraums (3) für die Aufnahme des Spiralklötzchens (1) eine Bohrung für den Durchgang des Schraubenkopfs (51), der dafür ausgelegt ist, mit der Orientierungsoberfläche (7) des Spiralklötzchens (1), die durch eine Platte (16) gebildet ist, abstützend zusammenzuwirken.

2. Anordnung (20) nach Anspruch 1, **dadurch gekennzeichnet, dass** der zweite Aufnahmeraum (12) in einer Richtung senkrecht zu jener der Schraube (5) länglich ist, um die Höhe des Spiralklötzchens (1) zu regulieren.

3. Anordnung (20) nach Anspruch 1 oder 2, **dadurch gekennzeichnet, dass** der zweite Aufnahmeraum (12) größer bemessen ist als der Außendurchmesser des Außengewindes der Schraube (5), mit einem Regulierungsspiel (J) für die Höhenregulierung des Spiralklötzchens (1), wobei der Schraubenkopf (51) einen Durchmesser besitzt, der so bemessen ist, dass er auf dem Umfang des zweiten Aufnahmeraums (12) in jeder Regulierungsposition des Spiralklötzchens (1) abstützend aufliegen kann.

4. Uhren-Hemmungsmechanismus (30), umfassend mindestens eine Anordnung (20) nach einem der vorhergehenden Ansprüche.

5. Uhrwerk (40), umfassend mindestens einen Hemmungsmechanismus (30) nach Anspruch 5.

6. Zeitmessgerät (50), umfassend mindestens ein Werk (40) nach Anspruch 6, **dadurch gekennzeichnet, dass** es eine Uhr ist.

## Claims

1. Assembly (20) for holding or supporting a timepiece balance spring (21) including, on the one hand, a balance spring stud (1) comprising at least one orientation surface (7) defining a holding or supporting direction of a said balance spring (21), and, on the other hand, a stud-holder (2), which stud-holder (2) includes:
- a first housing (3) for receiving said balance spring stud (1);
- means (4) for securing said balance spring stud (1) including a screw (5) whose axis is orthogonal to that of said stud (1) and comprising a screw head (51), said screw (5) passing through said balance spring stud (1) to hold said stud in an indexed locked position;
- means (6) for securing said stud-holder (2) to an escapement mechanism (30);
**characterized in that** said balance spring stud (1) includes a second housing (12) for the contactless passage of said screw (5), and **in that** said stud-holder (2) includes, on either side of said first housing (3) for receiving said stud (1):
- on a first side (13) of said first housing (3) for receiving said stud (1), an internal thread (14) arranged to cooperate with the thread of said screw (5);
- on a second side (15) of said first housing (3) for receiving said stud (1), a bore for the passage of said screw head (51) which is arranged to abuttingly engage with said orientation surface (7) of said stud (1) formed by a flat portion (16).

2. Assembly (20) according to claim 1, **characterized in that** said second housing (12) is oblong in a direction perpendicular to that of said screw (5) for the height adjustment of said stud (1).

3. Assembly (20) according to claim 1 or 2, **characterized in that** said second housing (12) is of larger size than the external diameter of the thread of said screw (5), with an adjustment play (J) for the height adjustment of said stud (1), the diameter of said screw head (51) being sized to remain in abutment on the periphery of said second housing (12) in every adjustment position of said stud (1).

4. Timepiece escapement mechanism (30) including at least one assembly (20) according to any of the preceding claims.

5. Timepiece movement (40) including at least one escapement mechanism (30) according to claim 4.

6. Timepiece (50) including at least one movement (40) according to claim 5, **characterized in that** the timepiece is a watch.
